# EUROPÄISCHE PATENTSCHRIFT

(11) **EP 2 964 811 B1**
(45) Veröffentlichungstag und Bekanntmachung des Hinweises auf die Patenterteilung: **10.05.2017**
(21) Anmeldenummer: 14706609.6
(22) Anmeldetag: 26.02.2014
(51) Int. Cl.: C25B 3/02, C25B 3/10

(54) **ELEKTROCHEMISCHE KUPPLUNG VON ANILINEN**
ELECTROCHEMICAL COUPLING OF ANILINES
COUPLAGE ÉLECTROCHIMIQUE D'ANILINES

(30) Priorität: 07.03.2013 DE 102013203867
(43) Veröffentlichungstag der Anmeldung: 13.01.2016
(73) Patentinhaber: Evonik Degussa GmbH, 45128 Essen (DE)
(72) Erfinder: DYBALLA, Katrin Marie, 45657 Recklinghausen (DE); FRANKE, Robert, 45772 Marl (DE); FRIDAG, Dirk, 45721 Haltern am See (DE); WALDVOGEL, Siegfried R., 55435 Gau-Algesheim (DE); ELSLER, Bernd, 53127 Bonn (DE)
(86) Internationale Anmeldenummer: PCT/EP2014/053676
(87) Internationale Veröffentlichungsnummer: WO 2014/135405

(56) Entgegenhaltungen:
- US-A1- 2012 080 320
- BACON J ET AL: "ANODIC OXIDATIONS OF AROMATIC AMINES. III. SUBSTITUTED ANILINES IN AQUEOUS MEDIA", JOURNAL OF THE AMERICAN CHEMICAL SOCIETY, ACS PUBLICATIONS, US, Bd. 90, Nr. 24, 20. November 1968 (1968-11-20), Seiten 6596-6599, XP002033143, ISSN: 0002-7863, DOI: 10.1021/JA01026A005
- DOMAGALA 4 S ET AL: "Cross-coupling processes in chemical and electrochemical oxidation of the aniline derivatives and 4-aminophenol mixtures", THE 4TH INTERNATIONAL SYMPOSIUM ELECTROCHEMISTRY IN PRACTICE AND THEORY: LODZ, SEPTEMBER 11 - 13, 1996,, 1. Januar 1997 (1997-01-01), Seiten 177-187, XP009177671, ISBN: 83-7171-011-9
- AXEL KIRSTE ET AL: "Efficient Anodic and Direct Phenol-Arene C,C Cross-Coupling: The Benign Role of Water or Methanol", JOURNAL OF THE AMERICAN CHEMICAL SOCIETY, Bd. 134, Nr. 7, 22. Februar 2012 (2012-02-22), Seiten 3571-3576, XP055114642, ISSN: 0002-7863, DOI: 10.1021/ja211005g
- Rodney L. Hand ET AL: "Anodic oxidation pathways of N-alkylanilines", Journal of the American Chemical Society, vol. 96, no. 3, 1 February 1974 (1974-02-01), pages 850-860, XP055306556, US ISSN: 0002-7863, DOI: 10.1021/ja00810a034

## Beschreibung

Die folgende Erfindung betrifft ein elektrochemisches Verfahren zur Kupplung von Anilinen zu Biaryldiaminen.

Der Begriff Aniline wird in dieser Anmeldung als Gattungsbegriff verwendet und umfasst somit auch substituierte Aniline. Es können hierbei zwei verschiedene Aniline miteinander gekuppelt werden.

Bisher verwendete Methoden zur Herstellung von Biaryldiaminen nutzen den Umweg einer sigmatropen Umlagerung von Diarylhydrazinen (siehe: S.-E. Suh, I.-K. Park, B.-Y. Lim, C.-G. Cho, Eur. J. Org. Chem. 2011, 3, 455, H.-Y. Kim, W.-J. Lee, H.-M. Kang, C.-G. Cho, Org. Lett. 2007, 16, 3185, H.-M. Kang, Y.-K. Lim, I.-J. Shin, H.-Y. Kim, C.-G. Cho, Org. Lett. 2006, 10, 2047, Y.-K. Lim, J.-W. Jung, H. Lee, C.-G. Cho, J. Org. Chem. 2004, 17, 5778) um Biarylsysteme zu erzeugen, da eine direkte oxidative Kreuzkupplung von Anilinderivaten mit anorganischen Oxidationsmitteln wie Cu(II) schlechte Ausbeuten liefert und nur für Naphthylamine beschrieben wurde (siehe: M. Smrcina, S. Vyskocil, B. Maca, M. Polasek, T. A. Claxton, A. P. Abbott, P. Kocovsky, J. Org. Chem. 1994, 59, 2156)
Benzidin/Semidin-Umlagerungen sind meist wenig selektiv und liefern viele cancerogene Nebenprodukte. Die Synthese der Hydrazine erfolgt oft mit Hilfe von Übergangsmetallkatalysatoren, was einen zusätzlichen Kostenfaktor darstellt.

In BACON J ET AL, "ANODIC OXIDATIONS OF AROMATIC AMINES. III. SUBSTITUTED ANILINES IN AQUEOUS MEDIA", JOURNAL OF THE AMERICAN CHEMICAL SOCIETY, ACS PUBLICATIONS, US, (19681120), Vol. 90, no. 24, doi:10.1021/JA01026A005, ISSN 0002-7863, Seiten 6596 - 6599, wird die "Kopf-zu-Schwanz"-Kupplung von para-substituiertem Anilin beschrieben.

In DOMAGALA S ET AL, "Cross-coupling processes in chemical and electrochemical oxidation of the aniline derivatives and 4-aminophenol mixtures", THE 4TH INTERNATIONAL SYMPOSIUM ELECTROCHEMISTRY IN PRACTICE AND THEORY: LODZ, SEPTEMBER 11 - 13, 1996, (19970101), ISBN 83-7171-011-9, Seiten 177 - 187, werden die Cyclovoltamogramme von einfach- und doppelverknüpften Anilinderivaten untersucht.

In AXEL KIRSTE ET AL, "Efficient Anodic and Direct Phenol-Arene C,C Cross-Coupling: The Benign Role of Water or Methanol", JOURNAL OF THE AMERICAN CHEMICAL SOCIETY, (20120222), Vol. 134, No. 7, doi:10.1021/ja211005g, ISSN 0002-7863, Seiten 3571 - 3576, wird der Einfluss von Wasser und Methanol auf die Phenol-Aren-Kupplung untersucht.

In der US 2012/0080320 A1 wird ein Verfahren zur Herstellung von Biarylen beschrieben. Hierbei werden ein Phenolderivat mit einem Aren elektrochemisch gekuppelt.

Rodney L. Hand ET AL.: "Anodic oxidation pathways of N-alkylanilines", Journal of the American Chemical Society, Bd. 96, Nr. 3, 1. Februar 1974 (1974-02-01), Seiten 850-860, ISSN: 0002-7863, offenbart die anodische Selbstkupplung von Anilinen zu Biaryldiaminen.

Ein großer Nachteil der oben genannten Methoden zur Anilin-Anilin-Kreuzkupplung ist die häufige Notwendigkeit trockener Lösungsmittel und eines Luftausschlusses. Weiterhin werden manchmal große Mengen teils giftiger Oxidationsmittel verwendet. Während der Reaktion treten oft toxische Nebenprodukte auf, die vom gewünschten Produkt aufwendig abgetrennt und teuer entsorgt werden müssen. Durch knapper werdende Rohstoffe und die steigende Relevanz des Umweltschutzes steigt der Preis für solche Transformationen. Vor allem bei der Nutzung von mehrstufigen Sequenzen ist ein Wechsel von verschiedenen Lösungsmitteln notwendig. Hier treten ferner sehr giftige Zwischenprodukte auf.

Durch elektrochemische Behandlung werden Biaryldiamine hergestellt, ohne das organische Oxidationsmittel zugegeben, unter Feuchtigkeitsausschluss gearbeitet oder anaerobe Reaktionsführungen eingehalten werden müssen. Durch diese direkte Methode der C,C-Kupplung wird eine kostengünstige und umweltschonende Alternative zu bisher bestehenden mehrstufigen klassisch organischen Syntheserouten eröffnet.

Die Aufgabe der folgenden Erfindung bestand darin, ein elektrochemisches Verfahren bereitzustellen, bei dem Aniline miteinander gekuppelt werden können, und auf mehrstufige Synthesen unter Verwendung von metallischen Reagenzien verzichtet werden kann. Weiterhin soll auf diesem Wege der Zugang zu neuen Produkten ermöglicht werden.

Die Aufgabe wird gelöst durch ein Verfahren nach Anspruch 1. Verbindungen gemäß einer der allgemeinen Formeln **(I)** bis **(IV)** lassen sich mit dem beschriebenen Verfahren herstellen:

Wobei die Substituenten R¹ bis R⁴⁸ in den Ansprüchen definiert sind.

Alkyl steht für einen nicht verzweigten oder verzweigten aliphatischen Rest.

Aryl für aromatische (Kohlenwasserstoff-)Reste, vorzugsweise mit bis zu 14 C-Atomen, z. B. Phenyl- (C₆H₅-), Naphthyl- (C₁₀H₇-), Anthryl- (C₁₄H₉-), vorzugsweise Phenyl.

Cycloalkyl für gesättigte cyclische Kohlenwasserstoffe, die ausschließlich Kohlenstoff-Atome im Ring enthalten.

Heteroalkyl für einen nicht verzweigten oder verzweigten aliphatischen Rest, der ein bis vier, bevorzugt ein oder zwei, Heteroatome ausgewählt aus der Gruppe bestehend aus N, O, S und substituiertem N enthalten kann.

Heteroaryl für einen Arylrest, in dem ein bis vier, bevorzugt ein oder zwei, Kohlenstoffatome durch Heteroatome ausgewählt aus der Gruppe bestehend aus N, O, S und substituiertem N ersetzt sein können, wobei der Heteroarylrest auch Teil einer größeren kondensierten Ringstruktur sein kann.

Heterocycloalkyl für gesättigte cyclische Kohlenwasserstoffe, die ein bis vier, bevorzugt ein oder zwei, Heteroatome ausgewählt aus der Gruppe bestehend aus N, O, S und substituiertem N enthalten kann.

Unter Heteroarylrest, der Teil einer kondensierten Ringstruktur sein kann, werden bevorzugt Systeme verstanden, in denen kondensierte Fünf- oder Sechsringe gebildet werden, z.B. Benzofuran, Isobenzofuran, Indol, Isoindol, Benzothiophen, Benzo(c)thiophen, Benzimidazol, Purin, Indazol, Benzoxazol, Chinolin, Isochinolin, Chinoxalin, Chinazolin, Cinnolin, Acridin.

Die genannten substituierten N können einfach substituiert sein, die Alkyl-, Heteroalkyl-, Cycloalkyl-, Heterocycloalkyl-, Aryl- und Heteroarylgruppen können ein oder mehrfach, besonders bevorzugt ein-, zwei- oder dreifach, substituiert sein durch Reste ausgewählt aus der Gruppe bestehend aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄)-Alkyl, (C₃-C₁₄)-Heteroaryl, (C₃-C₁₄)-Heteroaryl-(C₁-C₁₄)-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen (Fluor, Chlor, Brom, Iod), (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), wobei Alkyl, Aryl, Cycloalkyl, Heteroalkyl, Heteroaryl und Heterocycloalkyl die vorgenannten Bedeutungen haben.

In einer Ausführungsform sind R¹, R², R¹¹, R¹², R¹³, R¹⁴, R²², R²³, R²⁵, R²⁶, R³³, R³⁴, R³⁸, R³⁹, R⁴⁶, R⁴⁷ ausgewählt aus: -H, und/oder eine in "Greene's Protective Groups in Organic Synthesis" von P.G.M. Wuts und T.W. Greene, 4te Ausgabe, Wiley Interscience, 2007, S. 696-926 für Aminofunktionen beschriebenen Schutzgruppen.

In einer Ausführungsform sind R³, R⁴, R⁵, R⁶, R⁷, R⁸, R⁹, R¹⁰, R¹⁵, R¹⁶, R¹⁷, R¹⁸, R¹⁹, R²⁰, R²¹, R²⁴, R²⁷, R²⁸, R²⁹ R³⁰ R³¹ R³² R³⁵ R³⁶ R³⁷ R⁴⁰ R⁴¹ R⁴² R⁴³ R⁴⁴ R⁴⁵, R⁴⁸ ausgewählt aus: der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, S-(C₁-C₁₂)-Alkyl, S-(C₄-C₁₄)-Aryl, Halogene"
wobei die genannten Alkyl-, Heteroalkyl-, Cycloalkyl-, Heterocycloalkyl-, Aryl- und Heteroarylgruppen optional ein oder mehrfach substituiert sind.

In einer Ausführungsform sind R¹, R², R¹¹, R¹², R¹³, R¹⁴, R²², R²³, R²⁵, R²⁶, R³³, R³⁴, R³⁸, R³⁹, R⁴⁶, R⁴⁷ ausgewählt aus: -H, (C₁-C₁₂)-Acyl.

In einer Ausführungsform sind R³, R⁴, R⁵, R⁶, R⁷, R⁸, R⁹, R¹⁰, R¹⁵, R¹⁶, R¹⁷, R¹⁸, R¹⁹, R²⁰, R²¹, R²⁴, R²⁷, R²⁸, R²⁹, R³⁰, R³¹, R³², R³⁵, R³⁶, R³⁷, R⁴⁰, R⁴¹, R⁴², R⁴³, R⁴⁴, R⁴⁵, R⁴⁸ ausgewählt aus: Wasserstoff, Hydroxyl-, (C₁-C₁₂)-Alkyl, (C₄-C₁₄)-Aryl, O-(C₁-C₁₂)-Alkyl, O-(C₁-C₁₂)-Heteroalkyl, O-(C₄-C₁₄)-Aryl, O-(C₃-C₁₂)-Cycloalkyl, S-(C₁-C₁₂)-Alkyl, S-(C₄-C₁₄)-Aryl, Halogene,
wobei die genannten Alkyl-, Heteroalkyl-, Cycloalkyl-, Arylgruppen optional ein oder mehrfach substituiert sind.

Beansprucht wird ein Verfahren zur elektrochemischen Kupplung von Anilinen.

Das Verfahren kann an unterschiedlichen Kohlenstoff- (Glaskohlenstoff, Bor-dotierter Diamant, Graphiten, Kohlenstoffasern, Nanotubes, u.a.), Metalloxid- und Metallelektroden durchgeführt werden. Dabei werden Stromdichten im Bereich von 1-50 mA/cm² appliziert.

Die Aufarbeitung und Gewinnung der Biaryldiamine ist sehr einfach und erfolgt nach Beendigung der Reaktion nach allgemein gängigen Trennmethoden. Zunächst wird die Elektrolytlösung erst einmal destilliert und die einzelnen Verbindungen in Form von unterschiedlichen Fraktionen getrennt gewonnen. Eine weitere Reinigung kann beispielsweise durch Kristallisation, Destillation, Sublimation oder chromatographisch erfolgen.

Die Elektrolyse wird in den üblichen, dem Fachmann bekannten Elektrolysezellen durchgeführt. Geeignete Elektrolysezellen sind dem Fachmann bekannt.

Mit dem erfindungsgemäßen Verfahren wird das zu Beginn genannte Problem gelöst.

Auf diesem Wege lassen sich Biaryldiamine herstellen, die durch die elektrochemische Kupplung von zwei verschiedenen Anilinen entstehen.

Hierbei werden Aniline mit verschiedenem Oxidationspotential gekuppelt.

Elektrochemisches Verfahren zur Herstellung von Biaryldiaminen umfassend die Verfahrensschritte:
a') Einfüllen eines Lösungsmittels oder Lösungsmittelgemisches sowie eines Leitsalzes, in ein Reaktionsgefäß,
b') Zugabe eines ersten Anilins mit einem Oxidationspotential |*E_{Ox}1*| in das Reaktionsgefäß,
c') Zugabe eines zweiten Anilins mit einem Oxidationspotential |*E_{Ox}*2| in das Reaktionsgefäß, wobei gilt: |*E_{Ox}2*| > |*E_{Ox}1*| und |*E_{Ox}2*| - |*E_{Ox}1*| = |*ΔE*|*,* wobei das zweite Anilin gegenüber dem ersten Anilin im Überschuss zugesetzt wird,
   und das Lösungsmittel oder Lösungsmittelgemisch so gewählt ist, dass |*ΔE*| im Bereich von 10 mV bis 450 mV liegt,
d') Einbringen zweier Elektroden in die Reaktionslösung,
e') Anlegen einer Spannung an die Elektroden,
f') Kupplung des ersten Anilin mit dem zweiten Anilin zu einem Biaryldiaminen.

Ein Problem, das bei der elektrochemischen Kupplung von unterschiedlichen Molekülen auftritt ist, dass die Reaktionspartner in der Regel unterschiedliche Oxidationspotentiale *E_{Ox}* haben. Dies hat zur Folge, dass das Molekül mit dem niedrigeren Oxidationspotential ein höheres Bestreben hat ein Elektron (e⁻) an die Anode und ein H⁺-Ion an z.B. das Lösungsmittel abzugeben, als das Molekül mit dem niedrigeren Oxidationspotential. Berechnen lässt sich das Oxidationspotential *E_{Ox}* über die Nernstsche-Gleichung: ${E}_{Ox} = E° + \left(0,059/n\right) * lg \left(\left[Ox\right]/\left[Red\right]\right)$
*E_{Ox}*: Elektrodenpotential für die Oxidationsreaktion (= Oxidationspotential)
*E*°: Standardelektrodenpotential
*n*: Anzahl der übertragenen Elektronen
*[Ox]:* Konzentration der oxidierten Form
*[Red]:* Konzentration der reduzierten Form

Würde man die oben in der Literatur genannten Verfahren auf zwei unterschiedliche Aniline anwenden, so hätte dies zur Folge, dass überwiegend Radikale des Moleküls entstehen würden, welches ein niedrigeres Oxidationspotential hat, und diese würde dann mit sich selbst reagieren. Als deutlich überwiegendes Hauptprodukt würde man also ein Biaryldiamin erhalten, welches aus zwei gleichen Anilinen entstanden ist.
Dieses Problem tritt bei der Kupplung von identischen Molekülen nicht auf.

Ist die erste Bedingung nicht erfüllt, so entsteht als Hauptprodukt das Biaryldiamin, welches durch die Kupplung aus zwei Molekülen eines Anilins entsteht.

Für eine effiziente Reaktionsführung bei der Kupplung von zwei verschiedenen Anilinen sind zwei Reaktionsbedingungen notwendig:
- das Anilin mit dem höheren Oxidationspotential muss im Überschuss zugegeben werden, und
- die Differenz der beiden Oxidationspotentiale (*ΔE*), muss in einem bestimmten Bereich liegen.

Für das erfindungsgemäße Verfahren ist die Kenntnis der absoluten Oxidationspotentiale der beiden Aniline nicht zwingend notwendig. Es ist ausreichend, wenn die Differenz der beiden Oxidationspotentiale zueinander bekannt ist.

Ein weiterer Teilaspekt der Erfindung ist, dass sich die Differenz der beiden Oxidationspotentiale (|*ΔE*|), über die verwendeten Lösungsmittel bzw. Lösungsmittelgemische beeinflussen lässt.

So kann die Differenz der beiden Oxidationspotentiale (|*ΔE*|) durch geeignete Wahl des Lösungsmittels / Lösungsmittelgemisches in den gewünschten Bereich verschoben werden.

Geht man von 1,1,1,3,3,3-Hexafluorisopropanol (HFIP) als Basislösungsmittel aus, so lässt sich ein zu kleines |*ΔE*| beispielsweise durch Zugabe von Alkohol erhöhen. Ein zu großes |*ΔE*| kann hingegen durch Zugabe von Wasser abgesenkt werden.

Mit Hilfe des erfindungsgemäßen Verfahrens konnten erstmals Biaryldiamine elektrochemisch hergestellt werden und auf mehrstufige Synthesen unter Verwendung von metallischen Reagenzien konnte verzichtet werden.

In einer Variante des Verfahrens wird das zweite Anilin gegenüber dem ersten Anilin mindestens in der doppelten Menge eingesetzt.

In einer Variante des Verfahrens liegt das Verhältnis von erstem Anilin zum zweiten Anilin im Bereich von 1:2 bis 1:4.

In einer Variante des Verfahrens ist das Leitsalz ausgewählt aus der Gruppe von Alkali-, Erdalkali-, Tetra(C₁-C₆-alkyl) -ammonium-,1,3-Di(C₁-C₆-alkyl)imidazolium oder Tetra(C₁-C₆-alkyl)-phosphoniumsalzen.

In einer Variante des Verfahrens sind die Gegenionen der Leitsalze ausgewählt aus der Gruppe von Sulfat, Hydrogensulfat, Alkylsulfate, Arylsulfate, Alkylsulfonate, Arylsulfonate, Halogenide, Phosphate, Carbonate, Alkylphosphate, Alkylcarbonate, Nitrat, Tetrafluorborat, Hexafluorphosphat, Hexafluorsilikat, Fluorid und Perchlorat.

In einer Variante des Verfahrens ist das Leitsalz ausgewählt aus Tetra-(C₁-C₆-alkly)ammoniumsalzen und das gegenion ausgewählt aus Sulfat, Alkylsulfat, Arylsulfat.

In einer Variante des Verfahrens ist die Reaktionslösung frei von fluorierten Verbindungen.

In einer Variante des Verfahrens ist die Reaktionslösung frei von Übergangsmetallen.

In einer Variante des Verfahrens ist die Reaktionslösung frei von organischen Oxidationsmitteln.

In einer Variante des Verfahrens ist die Reaktionslösung frei von Substraten mit Abgangsfunktionalitäten ungleich Wasserstoffatomen.
Bei dem beanspruchten Verfahren kann auf Abgangsgruppen an den Kupplungsstellen außer Wasserstoffatomen verzichtet werden.

In einer Variante des Verfahrens sind das erste Anilin und das zweite Anilin ausgewählt aus: **Ia**, **Ib, IIa, IIb, IIIa, IIIb, IVa, IVb:** wobei die Substituenten R¹ bis R⁴⁸ in den Ansprüchen definiert sind.

Aryl für aromatische (Kohlenwasserstoff-)Reste, vorzugsweise mit bis zu 14 C-Atomen, z. B. Phenyl- (C₆H₅-), Naphthyl- (C₁₀H₇-), Anthryl- (C₁₄H₉-), vorzugsweise Phenyl.

Cycloalkyl für gesättigte cyclische Kohlenwasserstoffe, die ausschließlich Kohlenstoff-Atome im Ring enthalten.

Heteroalkyl für einen nicht verzweigten oder verzweigten aliphatischen Rest, der ein bis vier, bevorzugt ein oder zwei, Heteroatome ausgewählt aus der Gruppe bestehend aus N, O, S und substituiertem N enthalten kann.

Heteroaryl für einen Arylrest, in dem ein bis vier, bevorzugt ein oder zwei, Kohlenstoffatome durch Heteroatome ausgewählt aus der Gruppe bestehend aus N, O, S und substituiertem N ersetzt sein können, wobei der Heteroarylrest auch Teil einer größeren kondensierten Ringstruktur sein kann.

Heterocycloalkyl für gesättigte cyclische Kohlenwasserstoffe, die ein bis vier, bevorzugt ein oder zwei, Heteroatome ausgewählt aus der Gruppe bestehend aus N, O, S und substituiertem N enthalten kann.

Unter Heteroarylrest, der Teil einer kondensierten Ringstruktur sein kann, werden bevorzugt Systeme verstanden, in denen kondensierte Fünf- oder Sechsringe gebildet werden, z.B. Benzofuran, Isobenzofuran, Indol, Isoindol, Benzothiophen, Benzo(c)thiophen, Benzimidazol, Purin, Indazol, Benzoxazol, Chinolin, Isochinolin, Chinoxalin, Chinazolin, Cinnolin, Acridin.

Die genannten substituierten N können einfach substituiert sein, die Alkyl-, Heteroalkyl-, Cycloalkyl-, Heterocycloalkyl-, Aryl- und Heteroarylgruppen können ein oder mehrfach, besonders bevorzugt ein-, zwei- oder dreifach, substituiert sein durch Reste ausgewählt aus der Gruppe bestehend aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄)-Alkyl, (C₃-C₁₄)-Heteroaryl, (C₃-C₁₄)-Heteroaryl-(C₁-C₁₄)-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen (Fluor, Chlor, Brom, Iod), (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), wobei Alkyl, Aryl, Cycloalkyl, Heteroalkyl, Heteroaryl und Heterocycloalkyl die vorgenannten Bedeutungen haben.

In einer Ausführungsform sind R¹, R², R¹¹, R¹², R¹³, R¹⁴, R²², R²³, R²⁵, R²⁶, R³³, R³⁴, R³⁸, R³⁹, R⁴⁶, R⁴⁷ ausgewählt aus: -H, und/oder eine in "Greene's Protective Groups in Organic Synthesis" von P.G.M. Wuts und T.W. Greene, 4te Ausgabe, Wiley Interscience, 2007, S. 696-926 für Aminofunktionen beschriebenen Schutzgruppen.

In einer Ausführungsform sind R³, R⁴, R⁵, R⁶, R⁷, R⁸, R⁹, R¹⁰, R¹⁵, R¹⁶, R¹⁷, R¹⁸, R¹⁹, R²⁰, R²¹, R²⁴, R²⁷, R²⁸, R²⁹, R³⁰, R³¹, R³², R³⁵, R³⁶, R³⁷, R⁴⁰, R⁴¹, R⁴², R⁴³, R⁴⁴, R⁴⁵, R⁴⁸ ausgewählt aus: der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁4)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, S-(C₁-C₁₂)-Alkyl, S-(C₄-C₁₄)-Aryl, Halogene.

In einer Ausführungsform sind R¹, R², R¹¹, R¹², R¹³, R¹⁴, R²², R²³, R²⁵, R²⁶, R³³, R³⁴, R³⁸, R³⁹, R⁴⁶, R⁴⁷ ausgewählt aus: -H und /oder (C₁-C₁₂)-Acyl

In einer Ausführungsform sind R³, R⁴, R⁵, R⁶, R⁷, R⁸, R⁹, R¹⁰, R¹⁵, R¹⁶, R¹⁷, R¹⁸, R¹⁹, R²⁰, R²¹, R²⁴, R²⁷, R²⁸, R²⁹, R³⁰, R³¹, R³², R³⁵, R³⁶, R³⁷, R⁴⁰, R⁴¹, R⁴², R⁴³, R⁴⁴, R⁴⁵, R⁴⁸ ausgewählt aus: der Gruppe von Wasserstoff, Hydroxyl-, (C₁-C₁₂)-Alkyl, (C₄-C₁₄)-Aryl, O-(C₁-C₁₂)-Alkyl, O-(C₁-C₁₂)-Heteroalkyl, O-(C₄-C₁₄)-Aryl, O-(C₃-C₁₂)-Cycloalkyl, S-(C₁-C₁₂)-Alkyl, S-(C₄-C₁₄)-Aryl, Halogene.

Hierbei sind folgende Kombinationen möglich:

| | | | | | | | | |
|---|---|---|---|---|---|---|---|---|
| erstes Anilin | **Ia** | **IIb** | | | | | | |
| zweites Anilin | **Ia** | **IIb** | | | | | | |
| erstes Anilin | **Ia** | **Ib** | **IIa** | **IIb** | **IIIa** | **IIIb** | **IVa** | **IVb** |
| zweites Anilin | **Ib** | **Ia** | **IIb** | **IIa** | **IIIb** | **IIIa** | **IVb** | **IVa** |

Im Folgenden wird die Erfindung anhand der Figuren 1 und 2 näher erläutert.

Die Figur 1 zeigt eine Reaktionsapparatur, in welcher die oben beschriebene Kupplungsreaktion durchgeführt werden kann. Die Apparatur umfasst eine Nickelkathode (1) und eine Anode aus Bor-dotiertem Diamant (BDD) auf Silizium oder einem anderen Trägermaterial oder ein anderes, dem Fachmann bekanntes Elektrodenmaterial (5). Die Apparatur kann mit Hilfe des Kühlmantels (3) gekühlt werden. Die Pfeile deuten hierbei die Durchflussrichtung des Kühlwassers an. Der Reaktionsraum ist mit einem Teflonstopfen (2) verschlossen. Das Reaktionsgemisch wird durch ein Magnetrührstäbchen (7) durchmischt. Auf der anodischen Seite wird die Apparatur durch Schraubzwingen (4) und Dichtungen (6) verschlossen.

Die Figur 2 zeigt eine Reaktionsapparatur, in welcher die oben beschriebene Kupplungsreaktion im größeren Maßstab durchgeführt werden kann. Die Apparatur umfasst zwei Glasflansche (5'), über die durch Schraubzwingen (2') und Dichtungen Elektroden (3') aus Bor-dotiertem Diamant (BDD) beschichtete Trägermaterialien oder andere, dem Fachmann bekannte, Elektrodenmaterialien angepresst werden. Der Reaktionsraum kann über eine Glashülse (1') mit einem Rückflusskühler versehen werden. Das Reaktionsgemisch wird mit Hilfe eines Magnetrührstäbchens (4') durchmischt.

### Beispiele:

### Allgemeine Arbeitsvorschriften

### Cyclische Voltammetry (CV)

Es wurde ein VA-Stand Metrohm 663 VA, ausgestattet mit einem µAutolab type III Potentiostat verwendet (Metrohm AG, Herisau, Schweiz). *WE*: Glaskohlenstoffelektrode, 2 mm Durchmesser; *AE*: Glaskohelnstoffstab; *RE*: Ag/AgCl in gesättigter LiCI/EtOH. Lösungsmittel: HFIP + 0-25%v/v MeOH. Oxidationskriterium: j = 0.1 mA/cm², *v* = 50 mV/s, T = 20 °C. Durchmischung während der Messung. c(Anilinderivat) = 151 mM, Leitsalz: Et₃NMe O₃SOMe (MTES), c(MTES) = 0.09M.

### Chromatographie

Die präparativen flüssigkeitschromatographischen Trennungen via "Flashchromatographie" wurden mit einem Maximaldruck von 1.6 bar an Kieselgel 60 M (0.040-0.063 mm) der Firma *Macherey-Nagel GmbH* & Co, Düren durchgeführt. Die Trennungen ohne Druckbeaufschlagung wurden an Kieselgel Geduran Si 60 (0.063-0.200 mm) der Firma *Merck KGaA,* Darmstadt durchgeführt. Die als Eluentien verwendeten Lösungsmittel (Essigsäureethylester (technisch), Cyclohexan (technisch)) wurden zuvor destillativ am Rotationsverdampfer gereinigt.
Zur Dünnschichtchromatographie (DC) wurden PSC-Fertigplatten Kieselgel 60 F254 der Firma *Merck KGaA,* Darmstadt verwendet. Die Rf-Werte sind in Abhängigkeit vom verwendeten Laufmittelgemisch angegeben. Zur Anfärbung der DC-Platten wurde eine Cer-Molybdatophosphorsäure-Lösung als Tauchreagenz verwendet. Cer-Molybdatophosphorsäure-Reagenz: 5.6 g Molybdatophosphorsäure, 2.2 g Cer(IV)-sulfat-Tetrahydrat und 13.3 g konzentrierte Schwefelsäure auf 200 mL Wasser.

### Gaschromatographie (GC/GCMS)

Die gaschromatographischen Untersuchungen (GC) von Produktgemischen und Reinsubstanzen erfolgte mit Hilfe des Gaschromatographen GC-2010 der Firma *Shimadzu,* Japan. Es wird an einer Quarzkapillarsäule HP-5 der Firma *Agilent Technologies,* USA (Länge: 30 m; Innendurchmesser: 0.25 mm; Filmdicke der kovalent gebundenen stationären Phase: 0.25 µm; Trägergas: Wasserstoff; Injektortemperatur: 250 °C; Detektortemperatur: 310 °C; Programm: Methode "hart": 50 °C Starttemperatur für 1 min, Heizrate: 15 °C/min, 290 °C Endtemperatur für 8 min) gemessen. Gaschromatographische Massenspektren (GCMS) von Produktgemischen und Reinsubstanzen wurden mit Hilfe des Gaschromatographen GC-2010 kombiniert mit dem Massendetektor GCMS-QP2010 der Firma *Shimadzu,* Japan aufgenommen. Es wird an einer Quarzkapillarsäule HP-1 der Firma *Agilent Technologies,* USA (Länge: 30 m; Innendurchmesser: 0.25 mm; Filmdicke der kovalent gebundenen stationären Phase: 0.25 µm; Trägergas: Wasserstoff; Injektortemperatur: 250 °C; Detektortemperatur: 310 °C; Programm: Methode "hart": 50 °C Starttemperatur für 1 min, Heizrate: 15 °C/min, 290 °C Endtemperatur für 8 min; GCMS: Temperatur der lonenquelle: 200 °C) gemessen.

### Schmelzpunkte

Schmelzpunkte wurden mit Hilfe des Schmelzpunktbestimmungsgerätes SG 2000 der Firma *HW5,* Mainz gemessen und sind unkorrigiert.

### Elementaranalyse

Die Elementaranalysen wurden in der analytischen Abteilung des Institutes für Organische Chemie der Johannes Gutenberg-Universität Mainz an einem Vario EL Cube der Firma Foss-*Heraeus,* Haunau angefertigt.

### Massenspektrometrie

Alle Elektrosprayionisation-Messungen (ESI+) wurden an einem QTof Ultima 3 der Firma *Waters Micromasses,* Milford, Massachusetts durchgeführt. EI-Massenspektren sowie die hochaufgelösten EI-Spektren wurden an einem Gerät des Typs MAT 95 XL Sektorfeldgerät der Firma *Thermo Finnigan,* Bremen, gemessen.

### NMR-Spektroskopie

Die NMR-spektroskopischen Untersuchungen wurden an Multikernresonanzspektrometern des Typs AC 300 oder AV II 400 der Firma *Bruker,* Analytische Messtechnik, Karlsruhe, durchgeführt. Als Lösungsmittel wurde CDCl3 verwendet. Die ¹H- und ¹³C-Spektren wurden gemäß dem Restgehalt an nicht deuteriertem Lösungsmittel nach der *NMR Solvent Data Chart* der Fa. *Cambridge Isotopes Laboratories,* USA, kalibriert. Die Zuordnung der ¹H- und ¹³C-Signale erfolgte teilweise mit Hilfe von H,H-COSY, H,H-NOESY, H,C-HSQC und H,C-HMBC-Spektren. Die chemischen Verschiebungen sind als δ-Werte in ppm angegeben. Für die Multiplizitäten der NMR-Signale wurden folgende Abkürzungen verwendet: s (Singulett), bs (breites Singulett), d (Dublett), t (Triplett), q (Quartett), m (Multiplett), dd (Dublett von Dublett), dt (Dublett von Triplett), tq (Triplett von Quartett). Alle Kopplungskonstanten J wurden mit der Anzahl der eingeschlossenen Bindungen in Hertz (Hz) angegeben. Die bei der Signalzuordnung angegebene Nummerierung entspricht der in den Formelschemata angegebenen Bezifferung, die nicht mit der IUPAC-Nomenklatur übereinstimmen muss.

### AAV1: Arbeitsvorschrift zur elektrochemischen Kreuzkupplung

2-4 mmol der jeweiligen Unterschusskomponente werden mit 6-12 mmol der jeweils zu kuppelnden zweiten Komponente in den angegebenen Mengen 1,1,1,3,3,3-Hexafluorisopropanol (HFIP) und MeOH gelöst und in einer ungeteilten Becherglaszelle mit Glaskohlenstoffelektroden umgesetzt. Die Elektrolyse erfolgt galvanostatisch. Die Reaktion wird gerührt und auf 50 °C mit Hilfe eines Wasserbades erhitzt. Nach Ende der Elektrolyse wird der Zellinhalt mit HFIP in einen 50 mL Rundhalskolben überführt und das Lösungsmittel unter vermindertem Druck am Rotationsverdampfer bei 50 °C, 200-70 mbar entfernt. Nicht umgesetztes Edukt wird mittels Kurzwegdestillation oder Kugelrohrdestillation zurückerhalten (100 °C, 10⁻³ mbar).

### Elektrodenmaterial

| | |
|---|---|
| Anode: | Glaskohlensoff |
| Kathode: | Glaskohlensoff |

### Elektrolysebedingungen:

| | |
|---|---|
| Temperatur [T]: | 50 °C |
| Stromstärke [I]: | 25 mA |
| Stromdichte [j]: | 2.8 mA/cm² |
| Ladungsmenge [Q]: | 2 F (pro Unterschusskomponente) |
| Klemmspannung [Uₘₐₓ]: | 3-5 V |

### N-(6-(2-Acetamido-4-methoxy-5-methylphenyl)3,4-methylendioxyphenyl)acetamid

Die Durchführung der Elektrolyse erfolgt gemäß AAV1 in einer ungeteilten Becherglaszelle mit Glaskohlenstoffelektroden. Hierzu werden 0.68 g (3.8 mmol, 1.0 Äquiv.) *N*-(3,4-methylendioxyphenyl)acetamid und 2.04 g (11.4 mmol, 3.0 Äquiv.) *N*-(3,4-Dimethoxyphenyl)acetamid in 25 mL HFIP gelöst, 0.77 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 1:3 (CH:EE) + 1% Essigsäure aufgereinigt und das Produkt als ockerbrauner Feststoff erhalten.
Ausbeute: 718 mg (55%, 2.1 mmol)
Selektivität: 15 :1 (Kreuzkupplung : Homokupplung)
GC (Methode *hart,* HP-5): t_{R}= 17.37 min
R_{f} (CH:EE= 1:3)= 0.21
   ¹H-NMR (300 MHz, *CD*Cl3) δ= 1.94 (s, 3H), 1.98 (s, 3H), 2.18 (s, 3H), 3.86 (s, 3H), 5.95-6.07 (m, 2H), 6.62 (s, 1 H), 6.89 (bs, 1 H), 7.02 (bs, 1 H), 7.48 (m, 2H), 7.70 (s, 1 H);
   ¹³C-NMR (75 MHz, CCl3) δ= 15.79, 23.84, 24.19, 55.50, 101.67, 104.89, 105.42, 110.01, 119.90, 122.70, 123.59, 129.47, 132.04, 134.26, 145.22, 147.76, 157.88, 169.36, 169.44.
HRMS für C₁₉H₂₀N₂O₅ (ESI+) [M+Na⁺]: ber: 379.1270, gef.: 379.1265
MS (EI, GCMS): m/z(%): 356 (80) [M]⁺˙, 297 (80) [M-CH₃CONH₂˙]⁺.

## Patentansprüche

1. Elektrochemisches Verfahren zur Herstellung von Biaryldiaminen umfassend die Verfahrensschritte:
a') Einfüllen eines Lösungsmittels oder Lösungsmittelgemisches sowie eines Leitsalzes, in ein Reaktionsgefäß,
b') Zugabe eines ersten Anilins mit einem Oxidationspotential |*E_{Ox}*1| in das Reaktionsgefäß,
c') Zugabe eines zweiten Anilins mit einem Oxidationspotential |*E_{Ox}*2| in das Reaktionsgefäß, wobei gilt: |*E_{Ox}2*| > |*E_{Ox}1*| und |*E_{Ox}2*| - |*E_{Ox}1*| = |*ΔE*|*,* wobei das zweite Anilin gegenüber dem ersten Anilin im Überschuss zugesetzt wird,
und das Lösungsmittel oder Lösungsmittelgemisch so gewählt ist, dass |*ΔE*| im Bereich von 10 mV bis 450 mV liegt,
d') Einbringen zweier Elektroden in die Reaktionslösung,
e') Anlegen einer Spannung an die Elektroden,
f') Kupplung des ersten Anilin mit dem zweiten Anilin zu einem Biaryldiaminen.

2. Verfahren nach Anspruch 1,
wobei das zweite Anilin gegenüber dem ersten Anilin mindestens in der doppelten Menge eingesetzt wird.

3. Verfahren nach einem der Ansprüche 1 oder 2,
wobei das Verhältnis von erstem Anilin zum zweiten Anilin im Bereich von 1:2 bis 1:4 liegt.

4. Verfahren nach einem der Ansprüche 1 bis 3,
wobei das Lösungsmittel oder Lösungsmittelgemisch so gewählt ist, dass |*ΔE*| im Bereich von 20 mV bis 400 mV liegt,

5. Verfahren nach einem der Ansprüche 1 bis 4,
wobei die Reaktionslösung frei von organischen Oxidationsmitteln ist.

6. Verfahren nach einem der Ansprüche 1 bis 5,
wobei das erste Anilin und das zweite Anilin ausgewählt aus: **Ia, Ib, IIa, IIb, IIIa, IIIb, IVa, IVb:** wobei die Substituenten R¹ bis R⁴⁸ unabhängig voneinander ausgewählt sind aus der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, (C₄-C₁₄)-Aryl-O-(C₁-C₁₂)-Alkyl, (C₃-C₁₄)-Heteroaryl, (C₃-C₁₄)-Heteroaryl-(C₁-C₁₂)-Alkyl, (C₃-C₁₂)-Cycloalkyl, (C₃-C₁₂)-Cycloalkyl-(C₁-C₁₂)-Alkyl, (C₃-C₁₂)-Heterocycloalkyl, (C₃-C₁₂)-Heterocycloalkyl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, Halogene, S-(C₁-C₁₂)-Alkyl, S-(C₁-C₁₂)-Heteroalkyl, S-(C₄-C₁₄)-Aryl, S-(C₄-C₁₄)-Aryl-(C₁-C₁₄)-Alkyl, S-(C₃-C₁₄)-Heteroaryl, S-(C₃-C₁₄)-Heteroaryl-(C₁-C₁₄)-Alkyl, S-(C₃-C₁₂)-Cycloalkyl, S-(C₃-C₁₂)-Cycloalkyl-(C₁-C₁₂)-Alkyl, S-(C₃-C₁₂)-Heterocycloalkyl, (C₁-C₁₂)-Acyl, (C₄-C₁₄)-Aroyl, (C₄-C₁₄)-Aroyl-(C₁-C₁₄)-Alkyl, (C₃-C₁₄)-Heteroaroyl, (C₁-C₁₄)-Dialkylphosphoryl, (C₄-C₁₄)-Diarylphosphoryl, (C₃-C₁₂)-Alkylsulfonyl, (C₃-C₁₂)-Cycloalkylsulfonyl, (C₄-C₁₂)-Arylsulfonyl, (C₁-C₁₂)-Alkyl-(C₄-C₁₂)-Arylsulfonyl, (C₃-C₁₂)-Heteroarylsulfonyl, (C=O)O-(C₁-C₁₂)-Alkyl, (C=O)O-(C₁-C₁₂)-Heteroalkyl, (C=O)O-(C₄-C₁₄)-Aryl
wobei
Heteroalkyl für einen nicht verzweigten oder verzweigten aliphatischen Rest steht, der ein bis vier Heteroatome ausgewählt aus der Gruppe bestehend aus N, O, S und substituiertem N enthält; Heteroaryl für einen Arylrest steht, in dem ein bis vier Kohlenstoffatome durch Heteroatome ausgewählt aus der Gruppe bestehend aus N, O, S und substituiertem N ersetzt sind, wobei der Heteroarylrest auch Teil einer größeren kondensierten Ringstruktur sein kann;
Heterocycloalkyl für gesättigte cyclische Kohlenwasserstoffe steht, die ein bis vier Heteroatome ausgewählt aus der Gruppe bestehend aus N, O, S und substituiertem N enthalten; die genannten substituierten N einfach, die Alkyl-, Heteroalkyl-, Cycloalkyl-, Heterocycloalkyl-, Aryl- und Heteroarylgruppen ein oder mehrfach substituiert sein können, durch Reste ausgewählt aus der Gruppe bestehend aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄)-Alkyl, (C₃-C₁₄)-Heteroaryl, (C₃-C₁₄)-Heteroaryl-(C₁-C₁₄)-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen, (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), wobei hierbei folgende Kombinationen möglich sind:
| | | | | | | | | |
|---|---|---|---|---|---|---|---|---|
| erstes Anilin | **Ia** | **Ib** | **IIa** | **IIb** | **IIIa** | **IIIb** | **IVa** | **IVb** |
| zweites Anilin | **Ib** | **Ia** | **IIb** | **IIa** | **IIIb** | **IIIa** | **IVb** | **IVa** |

## Claims

1. Electrochemical process for preparing biaryldiamines, comprising the process steps of:
a') introducing a solvent or solvent mixture and a conductive salt into a reaction vessel,
b') adding a first aniline having an oxidation potential I*E_{Ox}1*I to the reaction vessel,
c') adding a second aniline having an oxidation potential I*E_{Ox}2*I to the reaction vessel, where: I*E_{Ox}2*I *>* I*E_{Ox}1*I and I*E_{Ox}2*I - I*E_{Ox}1*I *=* I*ΔEI,*
the second aniline being added in excess relative to the first aniline,
and the solvent or solvent mixture being selected such that I*ΔE*I is in the range from 10 mV to 450 mV,
d') introducing two electrodes into the reaction solution,
e') applying a voltage to the electrodes,
f') coupling the first aniline to the second aniline to give a biaryldiamine.

2. Process according to Claim 1,
wherein the second aniline is used in at least twice the amount relative to the first aniline.

3. Process according to either of Claims 1 and 2,
wherein the ratio of first aniline to second aniline is in the range from 1:2 to 1:4.

4. Process according to any of Claims 1 to 2,
wherein the solvent or solvent mixture is selected such that |*ΔE*| is in the range from 20 mV to 400 mV.

5. Process according to any of Claims 1 to 4,
wherein the reaction solution is free of organic oxidizing agents.

6. Process according to any of Claims 1 to 5,
wherein the first aniline and the second aniline are selected from: **Ia, Ib, IIa, IIb, IIIa, IIIb, IVa, IVb:** where the substituents R¹ to R⁴⁸ are each independently selected from the group of hydrogen, hydroxyl, (C₁-C₁₂)-alkyl, (C₁-C₁₂) -heteroalkyl, (C₄-C₁₄) -aryl, (C₄-C₁₄) -aryl-(C₁-C₁₂) -alkyl, (C₄-C₁₄) -aryl-O- (C₁-C₁₂) -alkyl, (C₃-C₁₄)-heteroaryl, (C₃-C₁₄) -heteroaryl- (C₁-C₁₂)-alkyl, (C₃-C₁₂)-cycloalkyl, (C₃-C₁₂) -cycloalkyl- (C₁-C₁₂) -alkyl, (C₃-C₁₂)-heterocycloalkyl, (C₃-C₁₂) -heterocycloalkyl- (C₁-C₁₂)-alkyl, O- (C₁-C₁₂)-alkyl, 0- (C₁-C₁₂) -heteroalkyl, O-(C₄-C₁₄) -aryl, O-(C₄-C₁₄)-aryl-(C₁-C₁₄)-alkyl, O-(C₃-C₁₄)-heteroaryl, O-(C₃-C₁₄)-heteroaryl- (C₁-C₁₄)-alkyl, O-(C₃-C₁₂)-cycloalkyl, O-(C₃-C₁₂) -cycloalkyl- (C₁-C₁₂)-alkyl, O-(C₃-C₁₂) -heterocycloalkyl, O-(C₃-C₁₂)-heterocycloalkyl-(C₁-C₁₂) -alkyl, halogens, S-(C₁-C₁₂)-alkyl, S-(C₁-C₁₂)-heteroalkyl, S-(C₄-C₁₄)-aryl, S-(C₄-C₁₄)-aryl-(C₁-C₁₄)-alkyl, S-(C₃-C₁₄)-heteroaryl, S-(C₃-C₁₄) -heteroaryl-(C₁-C₁₄) -alkyl, S-(C₃-C₁₂)-cycloalkyl, S-(C₃-C₁₂) -cycloalkyl-(C₁-C₁₂) -alkyl, S-(C₃-C₁₂)-heterocycloalkyl, (C₁-C₁₂)-acyl, (C₄-C₁₄)-aroyl, (C₄-C₁₄) -aroyl-(C₁-C₁₄) -alkyl, (C₃-C₁₄)-heteroaroyl, (C₁-C₁₄)-dialkylphosphoryl, (C₄-C₁₄)-diarylphosphoryl, (C₃-C₁₂)-alkylsulphonyl, (C₃-C₁₂)-cycloalkylsulphonyl, (C₄-C₁₂) -arylsulphonyl, (C₁-C₁₂)-alkyl- (C₄-C₁₂) -arylsulphonyl, (C₃-C₁₂)-heteroarylsulphonyl, (C=O) O-(C₁-C₁₂)-alkyl, (C=O) O-(C₁-C₁₂)-heteroalkyl, (C=O) 0- (C₄-C₁₄) -aryl,
where
heteroalkyl is an unbranched or branched aliphatic radical which may contain one to four heteroatom(s) selected from the group consisting of N, 0, S and substituted N;
heteroaryl is an aryl radical in which one to four carbon atom(s) are replaced by heteroatoms selected from the group consisting of N, 0, S and substituted N, where the heteroaryl radical may also be part of a larger fused ring structure;
heterocycloalkyl is saturated cyclic hydrocarbons containing one to four heteroatom(s) selected from the group consisting of N, 0, S and substituted N;
the substituted N mentioned may be monosubstituted, and the alkyl, heteroalkyl, cycloalkyl, heterocycloalkyl, aryl and heteroaryl groups may be mono- or polysubstituted, by radicals selected from the group consisting of hydrogen, (C₁-C₁₄) -alkyl, (C₁-C₁₄)-heteroalkyl, (C₄-C₁₄)-aryl, (C₄-C₁₄) -aryl-(C₁-C₁₄)-alkyl, (C₃-C₁₄) -heteroaryl, (C₃-C₁₄) -heteroaryl- (C₁-C₁₄) -alkyl, (C₃-C₁₂) -cycloalkyl, (C₃-C₁₂) -cycloalkyl- (C₁-C₁₄) -alkyl, (C₃-C₁₂)-heterocycloalkyl, (C₃-C₁₂)-heterocycloalkyl- (C₁-C₁₄)-alkyl, CF₃, halogen (fluorine, chlorine, bromine, iodine), (C₁-C₁₀)-haloalkyl, hydroxyl, (C₁-C₁₄)-alkoxy, (C₄-C₁₄) -aryloxy, O-(C₁-C₁₄)-alkyl- (C₄-C₁₄)-aryl, (C₃-C₁₄)-heteroaryloxy, N ((C₁-C₁₄) -alkyl) ₂, N ((C₄-C₁₄) -aryl) ₂, N ((C₁-C₁₄) -alkyl) ((C₄-C₁₄) -aryl),
where the following combinations are possible here:
| | | | | | | | | |
|---|---|---|---|---|---|---|---|---|
| first aniline | **Ia** | **Ib** | **IIa** | **IIb** | **IIIa** | **IIIb** | **IVa** | **IVb** |
| second aniline | **Ib** | **Ia** | **IIb** | **IIa** | **IIIb** | **IIIa** | **IVb** | **IVa** |

## Revendications

1. Procédé électrochimique pour la préparation de diaryldiamines, comprenant les étapes de procédé :
a') introduction d'un solvant ou d'un mélange de solvants ainsi que d'un sel conducteur dans un récipient de réaction,
b') addition d'une première aniline présentant un potentiel d'oxydation |E_{Ox}1| dans le récipient de réaction,
c') addition d'une deuxième aniline présentant un potentiel d'oxydation |E_{Ox}2| dans le récipient de réaction,
avec la condition : $\left|{E}_{Ox}2\right| > \left|{E}_{Ox}1\right| et \left|{E}_{Ox}2\right| - \left|{E}_{Ox}1\right| = \left|ΔE\right| ,$ la deuxième aniline étant ajoutée en excès par rapport à la première aniline et le solvant ou le mélange de solvants étant choisi de manière telle que |ΔE| se situe dans la plage de 10 mV à 450 mV,
d') introduction de deux électrodes dans la solution de réaction,
e') application d'une tension aux électrodes,
f') couplage de la première aniline avec la deuxième aniline en une diaryldiamine.

2. Procédé selon la revendication 1, la deuxième aniline étant utilisée au moins en une quantité double par rapport à la première aniline.

3. Procédé selon l'une quelconque des revendications 1 ou 2, le rapport de la première aniline à la deuxième aniline étant situé dans la plage de 1:2 à 1:4.

4. Procédé selon l'une quelconque des revendications 1 à 3, le solvant ou le mélange de solvants étant choisi de manière telle que |ΔE| se situe dans la plage de 20 mV à 400 mV.

5. Procédé selon l'une quelconque des revendications 1 à 4, la solution réactionnelle étant exempte d'oxydants organiques.

6. Procédé selon l'une quelconque des revendications 1 à 5, la première aniline et la deuxième aniline étant choisies parmi : Ia, Ib, IIa, IIb, IIIa, IIIb, IVa, IVb : les substituants R¹ à R⁴⁸ étant choisis, indépendamment, dans le groupe formé par hydrogène, hydroxyle, (C₁-C₁₂)-alkyle, (C₁-C₁₂) -hétéroalkyle, (C₄-C₁₄) -aryle, (C₄-C₁₄)-aryl- (C₁-C₁₂)-alkyle, (C₄-C₁₄) -aryl-O- (C₁-C₁₂) -alkyle, (C₃-C₁₄) -hétéroaryle, (C₃-C₁₄) -hétéroaryl- (C₁-C₁₂) -alkyle, (C₃-C₁₂) -cycloalkyle, (C₃-C₁₂) -cycloalkyl- (C₁-C₁₂) -alkyle, (C₃-C₁₂)-hétérocycloalkyle, (C₃-C₁₂)-hétérocycloalkyl- (C₁-C₁₂) -alkyle, 0- (C₁-C₁₂) -alkyle, 0- (C₁-C₁₂) -hétéroalkyle, O-(C₄-C₁₄) -aryle, 0- (C₄-C₁₄) -aryl- (C₁-C₁₄) -alkyle, 0- (C₃-C₁₄)-hétéroaryle, 0- (C₃-C₁₄) -hétéroaryl- (C₁-C₁₄) -alkyle, 0- (C₃-C₁₂) -cycloalkyle, 0- (C₃-C₁₂) -cycloalkyl- (C₁-C₁₂) -alkyle, 0- (C₃-C₁₂) -hétérocycloalkyle, 0- (C₃-C₁₂)-hétérocycloalkyl- (C₁-C₁₂) -alkyle, halogène, S- (C₁-C₁₂)-alkyle, S- (C₁-C₁₂) -hétéroalkyle, S- (C₄-C₁₄) -aryle, S- (C₄-C₁₄) -aryl- (C₁-C₁₄) -alkyle, S- (C₃-C₁₄) -hétéroaryle, S- (C₃-C₁₄) -hétéroaryl- (C₁-C₁₄) -alkyle, S- (C₃-C₁₂) -cycloalkyle, S- (C₃-C₁₂) -cycloalkyl- (C₁-C₁₂) -alkyle, S- (C₃-C₁₂)-hétérocycloalkyle, (C₁-C₁₂) -acyle, (C₄-C₁₄) -aroyle, (C₄-C₁₄) -aroyl- (C₁-C₁₄) -alkyle, (C₃-C₁₄) -hétéroaroyle, (C₁-C₁₄) -dialkylphosphoryle, (C₄-C₁₄) -diarylphosphoryle, (C₃-C₁₂) -alkylsulfonyle, (C₃-C₁₂) -cycloalkylsulfonyle, (C₄-C₁₂)-arylsulfonyle, (C₁-C₁₂) -alkyl- (C₄-C₁₂) -arylsulfonyle, (C₃-C₁₂) -hétéroarylsulfonyle, (C=O)O-(C₁-C₁₂) -alkyle, (C=O)O-(C₁-C₁₂) -hétéroalkyle, (C=O)O- (C₄-C₁₄) -aryle, hétéroalkyle représentant un radical aliphatique non ramifié ou ramifié, qui contient un à quatre hétéroatomes, choisis dans le groupe constitué par N, 0, S et N substitué ;
hétéroaryle représentant un radical aryle, dans lequel un à quatre atomes de carbone sont remplacés par des hétéroatomes choisis dans le groupe constitué par N, 0, S et N substitué ;
le radical hétéroaryle pouvant également faire partie d'une structure cyclique condensée plus grande ; hétérocycloalkyle représentant des hydrocarbures cycliques saturés, qui contiennent un à quatre hétéroatomes choisis dans le groupe constitué par N, 0, S et N substitué ;
les N substitués mentionnés pouvant être monosubstitués, les groupes alkyle, hétéroalkyle, cycloalkyle, hétérocycloalkyle, aryle et hétéroaryle pouvant être monosubstitués ou polysubstitués par des radicaux choisis dans le groupe formé par hydrogène, (C₁-C₁₄)-alkyle, (C₁-C₁₄) -hétéroalkyle, (C₄-C₁₄) -aryle, (C₄-C₁₄) -aryl- (C₁-C₁₄)-alkyle, (C₃-C₁₄) -hétéroaryle, (C₃-C₁₄) -hétéroaryl- (C₁-C₁₄)-alkyle, (C₃-C₁₂) -cycloalkyle, (C₃-C₁₂) -cycloalkyl- (C₁-C₁₄)-alkyle, (C₃-C₁₂) -hétérocycloalkyle, (C₃-C₁₂)-hétérocycloalkyl- (C₁-C₁₄) -alkyle, CF₃, halogène, (C₁-C₁₀)-halogénoalkyle, hydroxy, (C₁-C₁₄) -alcoxy, (C₄-C₁₄)-aryloxy, 0- (C₁-C₁₄) -alkyl- (C₄-C₁₄) -aryle, (C₃-C₁₄)-hétéroaryloxy, N ((C₁-C₁₄) -alkyle) ₂, N ((C₄-C₁₄) -aryle) ₂, N ((C₁-C₁₄) -alkyl) ((C₄-C₁₄) -aryle),
les combinaisons suivantes étant possibles :
| | | | | | | | | |
|---|---|---|---|---|---|---|---|---|
| première aniline | Ia | Ib | IIa | IIb | IIIa | IIIb | IVa | IVb |
| deuxième aniline | Ib | Ia | IIb | IIa | IIIb | IIIa | IVb | IVa |
